# EUROPÄISCHE PATENTSCHRIFT

(11) **EP 0 286 049 B1**
(45) Veröffentlichungstag und Bekanntmachung des Hinweises auf die Patenterteilung: **17.06.1992**
(21) Anmeldenummer: 88105387.0
(22) Anmeldetag: 05.04.1988
(51) Int. Cl.: D01H 13/16

(54) **Verfahren und Vorrichtung zur Produktions- und Qualitätsüberwachung der Produktionsstellen an mehrspindligen Textilmaschinen**
Method and apparatus for controlling the production and quality of the working stations at multispindle textile machines
Procédé et dispositif pour la surveillance de la production et de la qualité des postes de travail de machines textiles multibroches

(30) Priorität: 10.04.1987 CH 1397/87
(43) Veröffentlichungstag der Anmeldung: 12.10.1988
(73) Patentinhaber: ZELLWEGER USTER AG, CH-8610 Uster (CH)
(72) Erfinder: Felix, Ernst, CH-8610 Uster (CH)

(56) Entgegenhaltungen:
- BE-A- 702 396
- DE-A- 3 506 013
- FR-A- 2 508 882
- PATENT ABSTRACTS OF JAPAN, Band 6, Nr. 240 (M-174)[1118], 27. November 1982; & JP-A-57 137 268 (HIROYUKI KANAI) 24-08-1982

## Beschreibung

In der Textilindustrie gibt es eine ganze Anzahl von Produktionsmaschinen, auf denen an einer Vielzahl von Produktionsstellen gleichzeitig gearbeitet wird. Als Beispiele können Spinnmaschinen, Spulmaschinen oder Zwirnmaschinen angeführt werden. Es besteht ein offensichtliches Bedürfnis, jede einzelne dieser Produktionsstellen hinsichtlich Produktionsablauf und erzeugter Qualität automatisch zu überwachen. Aus der Sicht des Produktionsablaufes ist vor allem eine Fadenbruchüberwachung erwünscht, und aus der Sicht der Qualitätsüberwachung die Bestimmung des Fadenquerschnittes und/oder von dessen Ungleichmässigkeit. Bei Zwirnmaschinen interessiert insbesondere der Zwirn-Querschnitt zur Kontrolle dafür, ob alle Fäden eingezwirnt werden.

Auch wenn in den folgenden Ausführungen immer von "Faden" die Rede ist, so soll dieser Begriff nicht einschränkend, sondern als stellvertretend für alle Spinnereierzeugnisse, wie Garne, Vorgarne, Lunten, Zwirne, Filamente und dergleichen verstanden werden.

Die erwähnte Ueberwachung aller einzelnen Produktionsstellen ist an sich mit bekannten Mitteln technisch lösbar, ist aber aus Kostengründen noch nicht realisiert worden. Denn die Vielzahl der Produktionsstellen erlaubt nur einen minimalen Kostenaufwand pro Produktionsstelle, damit der Aufwand pro Maschine in einem vertretbaren Rahmen bleibt.

Für die Fadenbrucherfassung auf Ringspinnmaschinen sind, beispielsweise aus der DE-A-35 06 013, Anlagen bekannt, die sogenannte Wandersensoren aufweisen, welche jeweils die ganze Seite der Maschine überstreichen. Weil ein Fadenbruch ein relativ seltenes Ereignis darstellt, ist diese Lösung für die Fadenbrucherfassung vertretbar. Hingegen ist eine Messung weiterer Fadenparameter nicht möglich, weil der Signalanteil pro Einzelfaden viel zu gering ist, um eine statistisch relevante Aussage über Qualitätsmerkmale, wie Fadenquerschnitt und/oder Fadenungleichmässigkeit machen zu können. Eine derartige Ueberwachung könnte nicht als On-line-Verfahren bezeichnet werden, sondern wäre nur eine Stichprobenprüfung wie sie schon heute im Labor durchgeführt wird und gerade durch die Ueberwachung direkt an den Produktionsstellen abgelöst werden soll.

Durch die Erfindung soll nun eine Vorrichtung angegeben werden, welche eine Produktions- und Qualitätsüberwachung der Produktionsstellen mit einem vertretbaren Kostenaufwand ermöglicht und ausserdem genügend rasch reagiert.

Die Erfindung betrifft eine Vorrichtung zur Produktions- und Qualitätsüberwachung der Produktionsstellen an mehrspindligen Textilmaschinen, bei denen die Produktionsstellen reihenförmig angeordnet sind und der an jeder Produktionsstelle laufende Faden im Ueberwachungsbereich eine mindestens näherungsweise gestreckte Lage einnimmt, mit einem mehreren Produktionsstellen zugeordneten Ueberwachungsorgan, mit einem Sender und einem Empfänger, durch die ein relativ zu den Produktionsstellen bewegbares und quer zur Fadenlaufrichtung orientiertes Strahlenbündel verläuft.

Die erfindungegmässe Vorrichtung ist dadurch gekennzeichnet, dass jeweils für eine Gruppe von mindestens zwei Produktionsstellen ein gemeinsames Ueberwachungsorgan vorgesehen und dass dessen Strahlenbündel während der Ueberwachung nur innerhalb dieser Gruppe und quer zur Verbindungslinie der einzelnen Produktionsstellen bewegt ist und vom jeweiligen Faden einer Produktionsstelle eine Abschattung erfährt, deren aus Empfänger gemessene grösse ein Kriterium für das Vorhandensein des betreffenden Fadens und/oder ein Mass für die Grösse dessen Durchmessers bildet.

Der Grundgedanke der Erfindung liegt also darin, weder ein Ueberwachungsorgan pro Produktionsstelle, noch einen gemeinsamen Wandersensor für die ganze Seite einer Maschine einzusetzen, sondern ein Ueberwachungsorgan für eine Gruppe von Produktionsstellen vorzusehen.

Das Strahlenbündel ist vorzugsweise schräg zur Verbindungslinie der einzelnen Produktionsstellen orientiert und trifft somit bei seiner Querbewegung nacheinander auf die Fäden an den einzelnen Produktionsstellen, so dass zeitlich aufeinanderfolgende Abschattungsimpulse entstehen. Wesentlich für die Genauigkeit und Aussagefähigkeit der Messung ist, dass zu einem bestimmten Zeitpunkt immer nur ein Faden das Strahlenbündel kreuzt, dass also die einzelnen Abschattungsimpulse deutlich voneinander getrennt sind und somit der jeweiligen Produktionsstelle eindeutig zugeordnet werden können.

Die Grösse der Gruppen ist eine Ermessensfrage und wird durch praktische Parameter bestimmt. So ist beispielsweise die Frequenz der Abtastung einer bestimmten Produktionsstelle von Einfluss und es ist auch zu beachten, dass die Lichtintensität bei grösseren Abständen von Sender und Empfänger unter Umständen nicht mehr genügen wird. Letzteres gilt selbstverständlich nicht für Laserstrahlen.

Nachstehend wird die Erfindung anhand von Ausführungsbeispielen und der Zeichnungen näher erläutert; dabei zeigt:
- Fig. 1: einen schematischen Grundriss einer Anzahl von Produktionsstellen und einer zugeordneten Ueberwachungseinrichtung einer Textilmaschine,
- Fig. 2: ein Impulsdiagramm zur Funktionserläuterung,
- Fig. 3,4: ein erstes Ausführungsbeispiel einer erfindungsgemässen Ueberwachungseinrichtung in zwei Ansichten,
- Fig. 5,6: je eine Variante der in Fig. 1 dargestellten Anordnung; und
- Fig. 7,8: ein weiteres Ausführungsbeispiel einer erfindungsgemässen Ueberwachungseinrichtung in zwei Ansichten.

Fig. 1 zeigt einen schematischen Grundriss von acht Produktionsstellen einer mehrspindligen Textilmaschine, symbolisiert durch acht diese Produktionsstellen senkrecht zur Zeichnungsebene durchlaufende Fäden 1 bis 8. Diesen Produktionsstellen ist ein gemeinsames Ueberwachungsorgan zugeordnet, welches einen Sender S für ein Lichtbündel L und einen Empfänger E für dieses aufweist. Sender S und Empfänger E sind so angeordnet, dass das Lichtbündel L mit der Verbindungsachse H der in einer Reihe angeordneten Produktionsstellen 1 bis 8 einen spitzen Winkel a einschliesst.

Wenn nun mit dem dargestellten einzigen Ueberwachungsorgan S,E,L sämtliche acht Produktionsstellen 1-8 überwacht werden sollen, dann muss das Lichtbündel L die einzelnen Produktionsstellen mit einer gewissen Frequenz fortlaufend abtasten. Diese Abtastung erfolgt dadurch, dass Sender S und Empfänger E und damit auch das Lichtbündel L, oder mit anderen Worten, das Ueberwachungsorgan, von der mit vollen Linien eingezeichneten Ausgangslage S,E,L in Richtung des Pfeiles P in die gestrichelt eingezeichnete Endlage Sʹ, Eʹ, Lʹ bewegt werden.

Bei einem kleinen Winkel a ist der Weg in Richtung des Pfeiles P relativ klein, so dass eine Abtastung in rascher Reihenfolge möglich ist. Dies im Unterschied zu einer Lösung mit a = 90°, also Bewegung von Sender und Empfänger längs der Verbindungsachse H.

Sobald bei der beschriebenen Bewegung, die vorzugsweise mit konstanter Geschwindigkeit erfolgt, das Lichtbündel L auf einen der Fäden 1-8 auftrifft und von diesem gekreuzt wird, entsteht am Empfänger E ein Abschattungsimpuls I. Fig. 2 zeigt ein entsprechendes Impulsdiagramm, bei dem auf der Abszisse die Zeit t zwischen der Ausgangs- und der Endlage T1 bzw. T2 des Ueberwachungsorgans und auf der Ordinate die Abschattung A, die sich durch die Fäden 1 bis 8 ergibt, aufgetragen sind. Jede Abschattung durch einen der Fäden 1 bis 8 ist durch einen Abschattungsimpuls I1 bis I8 symbolisiert. Die Grösse der Abschattung I1 bis I8 ist ein Mass für den Durchmesser des betreffenden Fadens. Ist an der betreffenden Produktionsstelle kein Faden vorhanden, beispielsweise wegen eines Fadenbruchs, dann ergibt sich keine Abschattung und es wird kein Abschattungsimpuls registriert.

Dies ist in Fig. 2 anhand des gestrichelt eingezeichneten Abschattungsimpulses I3 angedeutet. Wenn dieser nicht auftritt, dann bedeutet das, dass an der Produktionsstelle 3 kein Faden vorhanden ist. Somit kann auf die beschriebene Art mit einem einzigen Ueberwachungsorgan eine ganze Reihe von Fäden überwacht werden, und zwar nicht nur auf Fadenbruch, sondern wegen des Zusammenhangs zwischen Grösse der Abschattung A und Fadendurchmesser, auch auf mit dem Fadendurchmesser zusammenhängende Eigenschaften, wie beispielsweise Ungleichmässigkeit und dergleichen.

Wenn die beschriebene Bewegung des Ueberwachungsorgans S,E,L periodisch erfolgt, dann wird jede Produktionsstelle und jeder der Fäden 1-8 mit einer bestimmten Frequenz abgetastet. Da sich die Fäden in der Regel zwischen zwei Abtastungen weiterbewegt haben, wird immer eine andere Fadenstelle abgetastet. Aus genügend vielen Abtastpunkten lassen sich die bekannten Qualitätsparameter, wie beispielsweise der Variationskoeffizient der Ungleichmässigkeit, das Spektrogramm, usw. berechnen. Eine lückenlose Impulsfolge ist dazu nicht erforderlich. Vielmehr sind Unterbrechungen zulässig, da bei einer "on-line"-Messung der beschriebenen Art genügend Material und Zeit für die Auswertung vorhanden ist.

Bei Zwirn ist in verschiedenen Fällen eine Kontrolle über das Vorhandensein aller Einzelfäden notwendig. Beim Fehlen eines einzelnen Zwirnfadens oder bei einem überzähligen Zwirnfaden ändert sich der Durchmesser des Fadens und damit auch die Abschattung. Hieraus kann festgestellt werden, ob die Anzahl der Einzelfäden im Zwirn richtig ist.

Es ist auch denkbar, dass durch eine Verwechslung an einer Produktionsstelle eine andere Fadenfeinheit produziert wird. In diesem Fall ergibt sich von der betreffenden Produktionsstelle stets eine andere Abschattung, als mit einem Faden von richtiger Feinheit. Damit können also auch Produktionsstellen mit falscher Fadenfeinheit festgestellt werden.

Wenn die Grösse der Abschattung in die Auswertung miteinbezogen wird, so lässt sich also kostengünstig nicht nur eine Fadenbrucherfassung bewerkstelligen, sondern gleichzeitig auch eine umfassende Qualitätsüberwachung jeder einzelnen Produktionsstelle erzielen.

Die Anzahl der einem gemeinsamen Ueberwachungsorgan S,E,L (Fig. 1) zugeordneten Produktionsstellen ist innerhalb weiter Grenzen variabel und die als Beispiel gewählte Zahl von acht derartigen Produktionsstellen liegt eher an der unteren Grenze. Selbstverständlich wird man aus ökonomischen Gründen einem Ueberwachungsorgan möglichst viele Produktionsstellen zuzuordnen versuchen, wobei deren Anzahl durch die Sicherheit der Zuordnung eines Impulses zur entsprechenden Produktionsstelle begrenzt ist. Das bedeutet in diesem Zusammenhang, dass die durch die einzelnen Produktionsstellen verursachten Abschattungsimpulse erkennbar voneinander getrennt sein müssen. Denn nur dann kann jeder Abschattungsimpuls I der zugehörigen Produktionsstelle eindeutig zugeordnet werden.

Da dies von mehreren Parametern abhängig ist, beispielsweise vom Winkel a zwischen dem Lichtstrahl L und der Verbindungsachse H der Produktionsstellen 1-8 (Fig. 1), von der Abtastfrequenz und vom Durchmesser des Lichtstrahls L, können keine verbindlichen Angaben über die Anzahl der mit einem einzigen Ueberwachungsorgan sicher und eindeutig überwachbaren Produktionsstellen gemacht werden. Im Regelfall dürften dies aber sicher 16 Produktionsstellen sein. Bei einer Maschine mit beispielsweise 160 Produktionsstellen müssten also 10 Gruppen à 16 Produktionsstellen gebildet werden. Bei den einzelnen Gruppen ist dann nur ein minimaler Aufwand notwendig, weil die Auswertung vorzugsweise zentral durchgeführt wird. Derart lassen sich kostengünstige Systeme bauen.

Die Produktionsstellenzahl kann im weiteren begrenzt sein durch Probleme der Optik, da die Lichtintensität mit dem Quadrat der Entfernung vom Empfänger zum Sender abnimmt. Störendes Licht und Rauschen können derart das Nutzsignal überdecken. Eine beachtliche Verbesserung ist möglich, wenn das Licht in bekannter Weise moduliert wird. Dadurch können Fremdeinflüsse ausgeschaltet werden.

Im folgenden werden einige Ausführungsbeispiele für ein bewegbares Ueberwachungsorgan erläutert. Die Figuren 3 und 4 zeigen ein erstes derartiges Ausführungsbeispiel, wobei Fig. 3 eine Ansicht einer Fadenreihe einer Produktionsmaschine in Richtung der Verbindungsachse H von Fig. 1 zeigt, und Fig. 4 eine Ansicht in Richtung des Pfeiles IV von Fig. 3.

Darstellungsgemäss sind die Fäden 1 bis 8 so wie in Fig. 1 reihenförmig längs einer Geraden angeordnet. An der einen Seite dieser Gruppe von Produktionsstellen und Fäden, in Fig. 4 an der linken, ist ein den Sender S tragender Schwenkarm 9 und an der anderen Seite ist ein entsprechender, den Empfänger E tragender Schwenkarm 10 angeordnet. Jeder Schwenkarm ist auf einer entsprechenden orstfesten Achse 11 bzw. 12 montiert und die Verbindungslinie zwischen diesen Achsen verläuft so wie der Lichtstrahl L in Fig. 1 schräg zur Reihe der Fäden 1-8. Wenn nun die beiden Schwenkarme 9 und 10 simultan und gleichsinnig in die gestrichelt eingezeichnete Stellung verschwenkt werden, erfolgt die in Fig. 1 angedeutete Bewegung von Sender, Empfänger und Lichtstrahl von der Position S,E,L in die Lage Sʹ, Eʹ, Lʹ und es kommt zur beschriebenen Abtastung der einzelnen Produktionsstellen.

Fig. 5 zeigt einen schematischen Grundriss einer Variante der in Fig. 1 dargestellten Anordnung, bei welcher nur der Sender S, nicht aber der Empfänger E bewegt zu werden braucht. Voraussetzung dafür ist, dass der ortsfeste Empfänger E einen relativ grossen Abstand von der benachbarten Produktionsstelle 8 aufweist, und dass der Bewegungsweg des Senders S etwa doppelt so gross ist wie bei der Anordnung von Fig. 1. Dafür braucht nur noch die Hälfte der Elemente Sender S und Empfänger E bewegt zu werden, und es entfällt insbesondere die Synchronisation der Bewegung von Sender S und Empfänger E. Grundsätzlich gilt für alle Beispiele, dass Sender und Empfänger jeweils vertauscht werden können.

In Fig. 6 ist ein schematischer Grundriss einer weiteren Variante der Anordnung von Fig. 1 dargestellt, bei welcher ein Spiegel zur Reflexion des Lichtstrahls L verwendet wird. Darstellungsgemäss sind Sender S und Empfänger E an der einen Seite einer zu überwachenden Fadenreihe 1-8 angeordnet, und an der anderen Seite befindet sich ein schwenkbarer Spiegel 13. In der Ausgangslage des Ueberwachungsorgans S,E,L wird der vom Sender S ausgesandte Lichtstrahl L vom Spiegel 13 in dessen mit voll ausgezogenen Linien dargestellter Lage als reflektierter Strahl L1 auf den Empfänger E geworfen, wobei der reflektierte Strahl L1 den Faden 1 gerade noch nicht kreuzt. Nimmt der Spiegel 13 dagegen die gestrichelt eingezeichnete Lage ein, dann gelangt ein vom Sender S ausgesandter Lichtstrahl Lʹ als reflektierter Strahl L1ʹ zum Empfänger E und kreuzt den Faden 8 gerade nicht mehr.

Daraus ist ersichtlich, dass bei einer Schwenkbewegung des Spiegels 13 zwischen den beiden eingezeichneten Stellungen der vom Spiegel 13 auf den Empfänger E reflektierte Lichtstrahl eine kontinuierliche Verschiebung zwischen den beiden Positionen L1 und L1ʹ erfährt und dabei gerade die Fäden 1 bis 8 der zu überwachenden Fadenreihe abtastet. Dabei ist die erforderliche Schwenk-oder Drehbewegung des Spiegels 13, verglichen mit den bei den in den Figuren 1, 3, 4 und 5 dargestellten Anordnungen erforderlichen Verstellwegen von Sender S und/oder Empfänger E ausserordentlich klein. Derartige kleine Bewegungen erfordern nicht unbedingt einen mechanischen Antrieb, sondern können auch quasi-mechanisch, beispielsweise mittels Bimetall- oder Piezobiegestäben durchgeführt werden.

Selbstverständlich gibt es für den Fachmann aufgrund der beschriebenen Ausführungsbeispiele noch eine ganze Reihe von Möglichkeiten, mittels bewegter Lichtquelle und/oder Spiegel einen Lichtstrahl quer über eine Fadenreihe streifen zu lassen. Dabei sind insbesondere solche Möglichkeiten besonders interessant, bei denen für die Bewegung des Lichtstrahls nicht ein spezieller bewegter Teil erforderlich ist, sondern eine bereits vorhandene Bewegung der Textilmaschine ausgenützt werden kann.

Eine derartige Anordnung ist in den Fig. 7 und 8 dargestellt. Dabei zeigt Fig. 7 eine Ansicht in Richtung der Achse H (Fig. 1) einer zu überwachenden Fadenreihe im Bereich des sogenanntnen Vorderzylinders einer Ringspinnmaschine und Fig. 8 eine Ansicht in Richtung des Pfeiles VIII von Fig. 7.

Darstellungsgemäss sind die Fäden 1 bis 8 über den rotierbar angetriebenen Vorderzylinder 14 des Streckwerks geführt und liegen im Ueberwachungsbereich in einer definierten Ebene. Das Ueberwachungsorgan hat prinzipiell den in Fig. 6 dargestellten Aufbau mit Sender S, ausgesandtem Lichtstrahl L, reflektiertem Lichtstrahl L1, bewegtem Spiegel 13 und Empfänger E, mit dem Unterschied, dass Sender S und Empfänger E zu verschiedenen Seiten der Fadenreihe 1-8 angeordnet sind, und dass die vom ausgesandten und vom reflektierten Lichtstrahl L bzw. L1 aufgespannte Ebene schräg zur Ebene der Fäden 1-8 verläuft.

Der Spiegel 13 ist auf dem Vorderzylinder 14 fest montiert, vorzugsweise an einer Abstufung oder an einer anderen geeigneten Stelle, und rotiert mit dem Vorderzylinder 14 und gelangt dabei bei jeder Umdrehung während einer bestimmten Zeitspanne in den ausgesandten Lichtstrahl L und reflektiert diesen als Lichtstrahl L1 zum Empfänger E. Da der Spiegel 13 während dieser Zeitspanne weiter rotiert, kommt es zu der anhand von Fig. 6 beschriebenen Abtastung der einzelnen Fäden 1 bis 8.

Um Justierprobleme beim Sender S und Empfänger E zu vermeiden, ist der Spiegel 13 vorzugsweise als Kugelkalotte ausgebildet.

Bei den beschriebenen Ausführungsbeispielen werden als Sender und als Empfänger bekannte Elemente, beispielsweise Luminiszenzdioden bzw. Fotodioden verwendet. Die Verarbeitung elektrischer Impulse ist hinreichend bekannt und braucht daher nicht näher beschrieben zu werden. Es sei jedoch erwähnt, dass die Abschattung eine Spannung oder einen Stromimpuls darstellt. Beide Grössen sind leicht zu messen und können einfach in Binärsignale umgewandelt werden und sind dadurch zur Weiterverarbeitung mittels elektronischer Datenverarbeitung, vorzugsweise Mikroprozessoren, ideal geeignet.

## Patentansprüche

1. Vorrichtung zur Produktions- und Qualitätsüberwachung der Produktionsstellen (1-8) an mehrspindligen Textilmaschinen, bei denen die Produktionsstellen reihenförmig angeordnet sind und der an jeder Produktionsstelle laufende Faden im Ueberwachungsbereich eine mindestens näherungsweise gestreckte Lage einnimmt, mit einem mehreren Produktionsstellen zugeordneten Ueberwachungsorgan (S,E,L), mit einem Sender und einem Empfänger, durch die ein relativ zu den Produktionsstellen bewegbares und quer zur Fadenlaufrichtung orientiertes Strahlenbündel (L) Verläuft, dadurch gekennzeichnet, dass jeweils für eine Gruppe von mindestens zwei Produktionsstellen (1-8) ein gemeinsames Ueberwachungsorgan (S,E,L) vorgesehen und dass dessen Strahlenbündel (L) während der Ueberwachung nur innerhalb dieser Gruppe und quer zur Verbindungslinie (H) der einzelnen Produktionsstellen (1-8) bewegbar ist und vom jeweiligen Faden einer Produktionsstelle eine Abschattung erfährt, deren aus Empfänger gemessene grösse ein Kriterium für das Vorhanden sein des betreffenden Fadens und/oder ein Mass für die Grösse dessen Durchmessers bildet.

2. Vorrichtung nach Anspruch 1, dadurch gekennzeichnet, dass das Strahlenbündel (L) des Ueberwachungsorgan (S,E,L) schräg zur Verbindungslinie (H) der einzelnen Produktionsstellen (1-8) orientiert ist.

3. Vorrichtung nach Anspruch 2, dadurch gekennzeichnet, dass das Strahlenbündel (L) mit konstanter Geschwindigkeit quer zur Fadenlaufrichtung bewegt wird, so dass am Empfänger (E) äquidistante Abschattungsimpulse (I) auftreten.

4. Vorrichtung nach einem der Ansprüche 1 bis 3, dadurch gekennzeichnet, dass für die Ueberwachung des Querschnitts des betreffenden Fadens die Amplitude (A) oder die zeitliche Länge der Abschattungsimpulse (I) oder eine Kombination hievon verwendet wird.

5. Vorrichtung nach Anspruch 3, dadurch gekennzeichnet, dass der Sender (S) und der Empfänger (E) quer zur Fadenlaufrichtung bewegbar angeordnet sind, und dass diese Bewegung gleichzeitig und synchron erfolgt.

6. Vorrichtung nach Anspruch 5, dadurch gekennzeichnet, dass Sender (S) und Empfänger (E) je von einem antreibbaren Schwenkarm (9 bzw. 10) getragen sind.

7. Vorrichtung nach Anspruch 3, dadurch gekennzeichnet, dass der Empfänger (E) ortsfest und der Sender (S) bewegbar angeordnet ist.

8. Vorrichtung nach Anspruch 7, dadurch gekennzeichnet, dass Sender (S) und Empfänger (E) ortsfest angeordnet sind, und dass die Bewegung des Strahlenbündels (L) mittels eines verstellbaren Spiegels (13) erfolgt.

9. Vorrichtung nach Anspruch 8, dadurch gekennzeichnet, dass der Sender (S) und der Empfänger (E) an der einen und der Spiegel (13) an der anderen Seite der zu überwachenden Produktionsstellen (1-8) angeordnet sind.

10. Vorrichtung nach Anspruch 8, dadurch gekennzeichnet, dass der Sender (S) und der Empfänger (E) an verschiedenen Seiten der zu überwachenden Produktionsstellen (1-8) angeordenet sind, und dass der Spiegel (13) von einem rotierbaren Teil, vorzugsweise einer Walze (14) für die betreffenden Fäden, getragen ist.

## Claims

1. Production and quality monitoring apparatus for the production points (1-8) of multi-spindle textile machines, in which the production points are disposed in a line and the thread running at each production point adopts an at least approximately straight position in the monitoring region, having a monitoring element (S, E, L) associated with a plurality of production points, having a transmitter and a receiver, extending through which is a ray beam (L) which is movable relative to the production points and is oriented transversely to the thread running direction, characterized in that a common monitoring element (S, E, L) is provided for each group of at least two production points (1-8) and that during monitoring the ray beam (L) of said element is movable only within said group and transversely to the connecting line (H) of the individual production points (1-8) and experiences shading by the thread of each production point, the value of said shading measured at the receiver forming a criterion for the presence of the thread in question and/or a measure of the size of its diameter.

2. Apparatus according to claim 1, characterized in that the ray beam of the monitoring element (S, E, L) is oriented obliquely to the connecting line (H) of the individual production points (1-8).

3. Apparatus according to claim 2, characterized in that the ray beam (L) is moved at a constant speed transversely to the thread running direction, so that equidistant shading pulses (I) arise at the receiver (E).

4. Apparatus according to one of claims 1 to 3, characterized in that the amplitude (A) or the time length of the shading pulses (I) or a combination of both is used to monitor the cross-section of the thread in question.

5. Apparatus according to claim 3, characterized in that the transmitter (S) and the receiver (E) are arranged so as to be movable transversely to the thread running direction, and that said movement is effected simultaneously and in synchronism.

6. Apparatus according to claim 5, characterized in that the transmitter (S) and receiver (E) are each carried by a drivable swivel arm (9 and 10 respectively).

7. Apparatus according to claim 3, characterized in that the receiver (E) is disposed in a stationary manner and the transmitter (S) is arranged so as to be movable.

8. Apparatus according to claim 7, characterized in that transmitter (S) and receiver (E) are arranged in a stationary manner, and that the movement of the ray beam (L) is effected by means of an adjustable mirror (13).

9. Apparatus according to claim 8, characterized in that the transmitter (S) and the receiver (E) are disposed at one side and the mirror (13) is disposed at the other side of the production points (1-8) to be monitored.

10. Apparatus according to claim 8, characterized in that the transmitter (S) and the receiver (E) are disposed at different sides of the production points (1-8) to be monitored, and that the mirror (13) is carried by a rotatable part, preferably a roller (14) for the threads in question.

## Revendications

1. Dispositif pour la surveillance de la production et de la qualité des postes de travail (1-8) de machines textiles multibroches, où les postes de travail sont disposés en rangées et où le fil en mouvement dans chaque poste de travail occupe une position au moins approximativement étirée dans la zone de surveillance, comprenant un organe de surveillance (S, E, L) associé à plusieurs postes de travail, un émetteur et un récepteur, à travers lesquels passe un faisceau lumineux (L) pouvant être déplacé par rapport au poste de travail et orienté transversalement à la direction d'avance du fil, caractérisé en ce que pour un groupe d'au moins deux postes de travail (1-8), respectivement, on prévoit un organe de surveillance commun (S, E, L), et en ce que le faisceau lumineux (L) de celui-ci, pendant la surveillance, peut être déplacé seulement à l'intérieur de ce groupe et transversalement à la ligne de liaison (H) des différents postes de travail (1-8), et subit par le fil respectif d'un poste de travail un obscurcissement dont la grandeur mesurée au récepteur constitue un critère pour la présence du fil concerné et/ou une mesure pour la grandeur de son diamètre.

2. Dispositif selon la revendication 1, caractérisé en ce que le faisceau lumineux de l'organe de surveillance (S, E, L) est orienté obliquement par rapport à la ligne de liaison (H) des différents postes de travail (1-8).

3. Dispositif selon la revendication 2, caractérisé en ce que le faisceau lumineux (L) est déplacé à une vitesse constante transversalement à la direction d'avance du fil, de sorte que des impulsions d'obscurcissement (I) équidistantes sont produites au récepteur.

4. Dispositif selon l'une des revendications 1 à 3, caractérisé en ce que l'amplitude (A) ou la longueur dans le temps des impulsions d'obscurcissement (I) ou une combinaison de celles-ci est utilisée pour la surveillance de la section transversale du fil concerné.

5. Dispositif selon la revendication 3, caractérisé en ce que l'émetteur (S) et le récepteur (E) sont disposés de façon à pouvoir être déplacés transversalement par rapport à la direction d'avance du fil, et que ce mouvement a lieu simultanément et de façon synchrone.

6. Dispositif selon la revendication 5, caractérisé en ce que l'émetteur (S) et le récepteur (E) sont supportés chacun par un bras pivotant (9 ou 10) pouvant être entraîné.

7. Dispositif selon la revendication 3, caractérisé en ce que le récepteur (E) est disposé de façon fixe et l'émetteur (S)de façon mobile.

8. Dispositif selon la revendication 7, caractérisé en ce que l'émetteur (S) et le récepteur (E) sont disposés de façon fixe, et que le mouvement du faisceau lumineux (L) est effectué au moyen d'un miroir réglable (13).

9. Dispositif selon la revendication 8, caractérisé en ce que l'émetteur (S) et le récepteur (E) sont disposés d'un côté et le miroir (13) de l'autre côté des postes de travail (1-8) à surveiller.

10. Dispositif selon la revendication 8, caractérisé en ce que l'émetteur (S) et le récepteur (E) sont disposés sur des côtés différents des postes de travail à surveiller (1-8), et que le miroir (13) est porté par un organe rotatif, de préférence par un cylindre (14) pour les fils concernés.
